# EUROPÄISCHE PATENTSCHRIFT

(11) **EP 2 200 827 B1**
(45) Veröffentlichungstag und Bekanntmachung des Hinweises auf die Patenterteilung: **20.05.2015**
(21) Anmeldenummer: 08802668.7
(22) Anmeldetag: 26.09.2008
(51) Int. Cl.: B41F 13/46

(54) **VERFAHREN ZUM HERSTELLEN EINES DRUCKPRODUKTS**
METHOD FOR PRODUCING A PRINTED PRODUCT
PROCÉDÉ DE RÉALISATION D'UN PRODUIT D'IMPRESSION

(30) Priorität: 29.09.2007 DE 102007046809
(43) Veröffentlichungstag der Anmeldung: 30.06.2010
(73) Patentinhaber: manroland web systems GmbH, 86153 Augsburg (DE)
(72) Erfinder: SCHULMEISTER, Peter, 85276 Pfaffenhofen (DE); WEISS, Robert, 86368 Gersthofen (DE); FEJFAR, Florian, 81476 München (DE)
(74) Vertreter: Epp, Matthias Heinz
(86) Internationale Anmeldenummer: PCT/EP2008/008222
(87) Internationale Veröffentlichungsnummer: WO 2009/043553

(56) Entgegenhaltungen:
- DE-A1- 10 300 071
- DE-A1- 19 512 501
- US-A- 5 314 176
- US-A- 6 129 346
- US-A1- 2003 219 297

## Beschreibung

Die Erfindung betrifft ein Verfahren zum Herstellen eines Druckprodukts.

Rollendruckmaschinen verfügen über druckformbasierte Druckeinheiten zum statischen Bedrucken mindestens einer Bedruckstoffbahn mit einem für alle Druckexemplare eines Druckprodukts gleichen Druckbild. Jedes Druckexemplar umfasst üblicherweise mehrere Druckseiten. Derartige druckformibasierte Druckeinheiten, die dem statischen Bedrucken der oder jeder Bedruckstoffbahn dienen, sind typischerweise als Offset-Druckeinheiten ausgeführt. Ebenso ist es möglich, dass druckformbasierte Druckeinheiten als Tiefdruck-Druckeinheiten ausgeführt sind.

Es ist bereits bekannt, in einer Rollendruckmaschine zusätzlich zu den druckformbasierten Druckeinheiten, die dem statischen Bedrucken der oder jeder Bedruckstoffbahn mit einem für alle Druckexemplare gleichen Druckbild dienen, mindestens eine druckformlose Druckeinrichtung vorzusehen, um Druckexemplare zusätzlich zum statischen Bedrucken zu individualisieren, also mit einem für zumindest einige Druckexemplare variablen Druckbild dynamisch zu bedrucken. Bei einer solchen druckformlosen Druckeinrichtung kann es sich um eine Inkjet-Druckeinrichtung oder eine elektrophotografische Druckeinrichtung wie z.B. eine Laser-Druckeinrichtung oder eine ionografische Druckeinrichtung handeln.

Weiterhin ist es bereits bekannt, Druckexemplare mit individuellen Zugangsdaten, insbesondere einem Gewinncode, dynamisch zu bedrucken, wobei über die Zugangsdaten für einen Käufer des Druckexemplars über ein Interaktionsmedium, wie z. B. das Internet, ein über das Druckprodukt hinausgehender Införmationsgehalt, z. B. ein Gewinn, abrufbar ist.

So ist es aus der Praxis bekannt, dass ein Käufer eines mit einem individuellen Gewinncode individualisierten Druckexemplars den Gewinncode des Druckexemplars nutzt, um sich über das Internet z. B. beim Herausgeber des Druckexemplars mit persönlichen Daten zu registrieren, um so an einem Gewinnspiel teilnehmen zu können, wobei der Käufer zum Abrufen möglicher Gewinne z. B. weitere Produkte oder Dienstleistungen insbesondere des Herausgebers erwerben muss. Hierdurch kann sowohl für einen Käufer des Druckprodukts als auch für einen Herausgeber des Druckprodukts ein Mehrwert generiert werden.

Bei bislang bekannten Verfahren zum Herstellen solcher Druckprodukte sind die dynamischen Zugangsdaten zur Individualisierung von statisch gedruckten Druckprodukten zielpersonenunspezifisch bzw. zielgruppenunspezifisch, d. h. dass eine Verknüpfung zwischen den individuellen Zugangsdaten eines Druckexemplars und einem Käufer des Druckprodukts erst über das Interaktionsmedium erfolgt.

Aus US 5 314 176 A ist ein Verfahren gemäß dem Oberbegriff des Anspruchs 1 bekannt. US 6 129 346 A offenbart weiteren Stand der Technik.

Hiervon ausgehend liegt der vorliegenden Erfindung die Aufgabe zugrunde, ein neuartiges Verfahren zum Herstellen eines Druckprodukts zu schaffen.

Diese Aufgabe wird durch ein Verfahren gemäß Anspruch 1 gelöst.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: eine schematisierte Darstellung zur Verdeutlichung des erfindungsgemäßen Verfahrens zum Herstellen eines Druckprodukts.

Die Erfindung betrifft ein Verfahren zum Herstellen eines Druckprodukts, wie z. B. einer Zeitung, wobei das erfindungsgemäße Verfahren nachfolgend unter Bezugnahme auf Fig. 1 beschrieben wird.

Fig. 1 zeigt schematisiert mehrere Druckexemplare 10 eines herzustellenden Druckprodukts 11, wobei bei der Herstellung des Druckprodukts 11 mindestens eine Bedruckstoffbahn auf Grundlage statischer Daten 13 mit einem für alle Druckexemplare 10 des Druckprodukts 11 unveränderlichen Druckbild statisch bedruckt wird. Das Bedrucken der oder jeder Bedruckstoffbahn auf Grundlage der statischen Daten 12 mit dem für alle Druckexemplare 10 unveränderlichen Druckbild erfolgt in mindestens einer druckformbasierten Druckeinheit, die z. B. als Offset-Druckeinheit ausgebildet ist.

Bei der Herstellung des Druckprodukts 11 wird mindestens eine der statisch bedruckten Bedruckstoffbahnen auf Grundlage dynamischer Daten 13 zusätzlich zum statischen Bedrucken dynamisch mit einem für zumindest einige Druckexemplare 11 individuellen Druckbild dynamisch bedruckt, wobei es sich bei dem individuellen Druckbild, welches auf Grundlage dynamischer Daten 13 gedruckt wird, um Zugangsdaten handelt. Die dynamischen Daten werden mit Hilfe mindestens einer druckformlosen Druckeinrichtung, insbesondere mindestens einer Inkjet-Druckeinrichtung, auf mindestens eine Bedruckstoffbahn gedruckt.

Ein auf die obige Art und Weise mit einem statischen Druckbild und einem dynamischen Druckbild erzeugtes Druckexemplar 10 des Druckprodukts 11 wird von einem Käufer 14 erworben, wobei der Käufer 14 eines Druckexemplars 10 die in das Druckexemplar 10 als dynamisches Druckbild gedruckten Zugangsdaten verwendet, um über ein Interaktionsmedium 15 einen über das Druckprodukt 11 und damit das Druckexemplar 10 hinausgehenden Informationsgehalt abzurufen.

Bei den dynamisch in die Druckexemplare 10 gedruckten, für zumindest einige Druckexemplare individuellen Zugangsdaten kann es sich z. B. um Webadressen handeln, auf Grundlage derer ein Käufer 14 über das Interaktionsmedium 15 einen zusätzlichen Informationsgehalt abruft oder Daten in eine Datenbank eingibt. Weiterhin kann es sich bei den individuellen Zugangsdaten um Telefonnummern, Radio- und Fernsehsenderinformationen oder auch um Gewinncodes handeln, die einen Käufer 14 eines Druckexemplars 10 veranlassen, über das entsprechende Interaktionsmedium 15, z. B. über das Internet, das Radio, das Fernsehen oder das Telefon, einen zusätzlichen Informationsgehalt abzurufen.

Dann, wenn es sich bei den in die Druckexemplare 10 gedruckten Zugangsdaten um Gewinncodes handelt, kann ein Käufer 14 eines Druckexemplars 10 unter Hinzuziehung des Gewinncodes sich z. B. über das Internet beim Herausgeber des Druckexemplars zur Teilnahme an einem Gewinnspiel registrieren, wobei dann der Käufer 14 z. B. zur Überprüfung, ob demselben ein Gewinn zugeordnet wurde, ein Produkt, insbesondere ein Druckexemplar 16 eines anderen Druckprodukts 17, oder eine Dienstleistung erwerben muss. Die in die Druckexemplare gedruckten zielpersonenspezifischen und/oder zielgruppenspezifischen Zugangsdaten sind demnach mit einem Produkt und/oder einer Dienstleistung verknüpft. Hierdurch kann sowohl für den Käufer des Druckprodukts 11 als auch für den Herausgeber desselben ein zusätzlicher Mehrwert generiert werden. Erfindungsgemäß handelt es sich bei dem in die Druckexemplare 10 des Druckprodukts 11 als individuelle Zugangsdaten gedruckten, dynamischen Druckbild um zielpersonenspezifische Zugangsdaten und/oder um zielgruppenspezifische Zugangsdaten.

Es liegt demnach im Sinne der hier vorliegenden Erfindung, die in die Druckexemplare 10 des Druckprodukts 11 gedruckten, individuellen Zugangsdaten abhängig vom Empfänger und/oder einem Empfängerkreis des Druckprodukts 11 zu gestalten. Hierzu können die dynamischen Daten 13, auf Basis derer der dynamische Bedruck der Druckexemplare 10 des Druckprodukts 11 erfolgt, mit einer Datenbank 18 abgeglichen werden, die zielpersonenspezifische und/oder zielgruppenspezifische Daten enthält. Bei der Datenbank 18 kann es sich z. B. um ein Content Management System (CMS) handeln.

Mit der Erfindung ist es möglich, z. B. unter Kenntnis des konkreten Empfängers bzw. Abonnenten des Druckprodukts 11, ein für diesen Abonnenten bestimmtes Druckexemplare 10 individuell personenspezifisch für diesen Abonnenten mit Zugangsdaten zu bedrucken.

So können im Content Management System z. B. für den konkreten Abonnenten persönliche Daten, wie z. B. der Beruf des Abonnenten, die vom Abonnenten gefahrene Automarke oder dergleichen abgelegt sein, um dann solche Zugangsdaten in das Druckexemplar 10 des Abonnenten zu drucken, die denselben veranlassen, über das Interaktionsmedium 15 einen über das Druckprodukt 11 hinausgehenden Informationsgehalt abzurufen.

Ebenso ist es möglich für einen bestimmten Empfängerkreis, so z. B. für einen Lesezirkel oder für in einer bestimmten Region vertriebene Druckexemplar 10 des Druckprodukts 11, individuelle Zugangsdaten dynamisch in die Druckexemplare 10 des Druckprodukts zu drucken.

Auf Grundlage der in der Datenbank 18 gespeicherten, zielpersonenspezifischen Daten und/oder zielgruppenspezifischen Daten können auch vorab Internet-User-Accounts mit zielpersonenspezifischen und/oder zielgruppenspezifischen Web-Angeboten generiert werden, auf die dann der Empfänger des Druckprodukts 11 unter Verwendung der in dasselbe gedruckten, zielpersonenspezifischen und/oder zielgruppenspezifischen Zugangsdaten zugreifen kann.

Die zielpersonenspezifischen und/oder die zielgruppenspezifischen Zugangsdaten werden derart gedruckt, dass dieselben auf mindestens eine im jeweiligen Druckexemplar innenliegende Druckseite gedruckt sind. Die zielpersonenspezifischen und/oder die zielgruppenspezifischen Zugangsdaten sind dann von außen nicht sichtbar, sondern nur dann, wenn das Druckexemplar aufgeschlagen ist. Die zielpersonenspezifischen Zugangsdaten korrelieren mit Logistikdaten des Empfängers.

### Bezugszeichenliste

- 10: Druckexemplar
- 11: Druckprodukt
- 12: statische Daten
- 13: dynamische Daten
- 14: Käufer
- 15: Interaktionsmedium
- 16: Druckexemplar
- 17: Druckprodukt
- 18: Datenbank

## Patentansprüche

1. Verfahren zum Herstellen eines Druckprodukts, wobei eine oder mehrere Bedruckstoffbahnen zum statischen Bedrucken derselben mit einem für Druckexemplare des Druckprodukts unveränderlichen Druckbild durch jeweils mindestens eine druckformbasierte Druckeinheit transportiert werden, wobei mindestens eine der statisch bedruckten Bedruckstoffbahnen im Bereich mindestens einer druckformlosen Druckeinrichtung der Rollendruckmaschine zusätzlich, insbesondere inline, zum statischen Bedrucken dynamisch mit für zumindest einige Druckexemplare individuellen Zugangsdaten, insbesondere einem Gewinncode, dynamisch bedruckt wird, wobei über die Zugangsdaten für einen Käufer des Druckprodukts über ein Interaktionsmedium wie z.B. das Internet ein über das Druckprodukt hinausgehender Informationsgehalt, z.B. ein Gewinn, abrufbar ist, wobei in die Druckexemplare als individuelle Zugangsdaten entweder zielpersonenspezifische Zugangsdaten und/oder zielgruppenspezifische Zugangsdaten gedruckt werden,
**dadurch gekennzeichnet, dass**
in die Druckexemplare zielgruppenspezifische Zugangsdaten gedruckt werden, die abhängig von dem Empfängerkreis konkreter Druckexemplare sind und über die ein Empfänger des Druckprodukts auf Internet-User-Accounts mit zielgruppenspezifischen Web-Angeboten, die auf Grundlage der zielgruppenspezifischen Daten generiert werden, zugreift.

2. Verfahren nach Anspruch 1, **dadurch gekennzeichnet, dass** die in die Druckexemplare gedruckten zielgruppenspezifischen Zugangsdaten mit einem Produkt und/oder einer Dienstleistung verknüpft sind.

3. Verfahren nach Anspruch 1 oder 2, **dadurch gekennzeichnet, dass** die zielgruppenspezifischen Zugangsdaten derart gedruckt werden, dass dieselben auf mindestens eine im jeweiligen Druckexemplar innenliegende Druckseite gedruckt sind.

## Claims

1. A method for producing a print product, wherein one or multiple substrate webs for statically printing the same with a print image that is invariable for print copies of the print products are transported in each case by at least one print form-based printing unit, where at least one of the statically printed substrate webs in the region of at least one print-form-less printing device of the reel-fed printing press is additionally dynamically printed in particular in line with the static printing, with access data that is individual for at least some print copies, in particular a win code, wherein via the access data for a buyer of the print product via an interaction medium such as for example the internet information content exceeding the print product, e.g. a win, can be accessed via the print product, wherein in the print copies as individual access data either target person-specific access data and/or target group-specific access data is printed,
**characterized in that**
in the print copies target group-specific access data is printed which is dependent on the circle of recipients of concrete print copies and via which a recipient of the print product accesses internet user accounts with target group-specific web offers, which are generated based on the target group-specific data.

2. The method according to Claim 1, **characterized in that** the target group-specific access data printed in the print copies is linked to a product and/or a service.

3. The method according to Claim 1 or 2, **characterized in that** the target group-specific access data is printed in such a manner that the same is printed on at least one print side located inside in the respective print copy.

## Revendications

1. Procédé de fabrication d'un produit d'impression, dans lequel une ou plusieurs bandes de support d'impression, pour l'impression statique de celles-ci, sont transportées avec une image d'impression inchangée pour des exemplaires imprimés du produit imprimé dans au moins une unité d'impression basée sur un cliché d'impression, procédé dans lequel au moins une des bandes de support d'impression subissant une impression statique est imprimée en plus dynamiquement pour une impression statique au niveau d'au moins un dispositif d'impression sans cliché d'impression de la machine d'impression rotative, dynamiquement à l'aide de données d'accès individuelles, en particulier un code de gain, pour au moins certains exemplaires imprimés, en particulier en ligne, sachant qu'un contenu informatif, par exemple un gain, allant au-delà du produit imprimé peut être appelé à l'aide des données d'accès pour un acheteur du produit imprimé via un moyen interactif, comme par exemple Internet, et que sont imprimées dans les exemplaires imprimés, en tant que données d'accès individuelles, soit des données d'accès spécifiques à des personnes ciblées, soit/et des données d'accès spécifiques à des groupes ciblés,
**caractérisé en ce que**
sont imprimées dans les exemplaires imprimés des données d'accès spécifiques à des groupes ciblés qui dépendent du cercle de destinataires d'exemplaires imprimés concrets et par lesquelles un destinataire du produit imprimé accède à des comptes d'utilisateurs Internet comportant des offres Internet spécifiques qui sont générées en partant de données spécifiques à des groupes ciblés.

2. Procédé selon la revendication 1, **caractérisé en ce que** les données d'accès spécifiques à des groupes ciblés sont en lien avec un produit et/ou un service.

3. Procédé selon la revendication 1 ou 2, **caractérisé en ce que** les données d'accès spécifiques à des groupes ciblés sont imprimées de manière à être imprimées sur au moins une page d'impression interne de l'exemplaire imprimé respectif.
